# EUROPÄISCHE PATENTSCHRIFT

(11) **EP 1 234 658 B1**
(45) Veröffentlichungstag und Bekanntmachung des Hinweises auf die Patenterteilung: **04.05.2005**
(21) Anmeldenummer: 02003802.2
(22) Anmeldetag: 20.02.2002
(51) Int. Cl.: B32B 5/16, B32B 7/10, B32B 31/00, B44C 5/06, G09F 23/00, A01C 1/04

(54) **Formelement für Werbezwecke**
Element for promotional purposes
Elément d'affichage publicitaire

(30) Priorität: 21.02.2001 DE 20103085 U
(43) Veröffentlichungstag der Anmeldung: 28.08.2002
(73) Patentinhaber: Schäfer, Tim, Dipl.-Ing., 53119 Bonn (DE)
(72) Erfinder: Schäfer, Tim, Dipl.-Ing., 53119 Bonn (DE)
(74) Vertreter: Ter Smitten, Hans

(56) Entgegenhaltungen:
- EP-A- 0 477 514
- WO-A-96/33601
- DE-U- 29 815 809
- FR-A- 1 083 479
- GB-A- 2 123 663
- US-A- 2 648 165
- US-A- 3 762 454
- PATENT ABSTRACTS OF JAPAN vol. 1996, no. 02, 29. Februar 1996 (1996-02-29) & JP 07 274619 A (SLIONTEC:KK), 24. Oktober 1995 (1995-10-24)
- PATENT ABSTRACTS OF JAPAN vol. 1998, no. 08, 30. Juni 1998 (1998-06-30) & JP 10 056821 A (NAITO KOICHI), 3. März 1998 (1998-03-03)
- PATENT ABSTRACTS OF JAPAN vol. 018, no. 086 (C-1165), 14. Februar 1994 (1994-02-14) & JP 05 292805 A (SURION TEC:KK), 9. November 1993 (1993-11-09)
- PATENT ABSTRACTS OF JAPAN vol. 015, no. 450 (C-0885), 15. November 1991 (1991-11-15) & JP 03 191703 A (SOKO SEIREN KK), 21. August 1991 (1991-08-21)

## Beschreibung

Die Erfindung betrifft ein Werbe-Formelement.

Aus der US-A-2648165 ist ein aus zwei Folienelementen bestehendes Trägermaterial aus einem wasserlöslichen teilhydrolysierten Polymer, wobei Pflanzensamen in dem Trägermaterial eingeschlossen sind, bekannt. Die EP-A-0477514. WO-A-9633601 und GB-A-2123663 offenbaren Verfahren zur Herstellung eines Formelementes, wobei in einem ersten Schritt ein erstes Folienelement zur weiteren Behandlung justiert wird, in einem zweiten Schritt eine Oberfläche dieses Folienelementes derart behandelt wird, daß eine Klebewirkung erzielt wird, in einem dritten Schritt Pflanzensamen auf der Oberfläche aufgebracht werden, in einem vierten Schritt ein zweites Folienelement derart auf das erste Folienelement angeordnet wird, daß ein Trägermaterial fertiggestellt wird, und in einem fünften Schritt das Formelement fertig gestellt wird. Derartige Formelemente liegen dann in Bahnform vor und dienen lediglich landwirtschaftlichen Zwecken, nämlich dem Einbringen des Pflanzensamens in einen geeigneten Anzuchtsubstrat. Aus der US-A-3762454 ist ein Müllsack bekannt, der aus einer Folie mit einem Hydrolysegrad kleiner als 98%, insbesondere 87% bis 89% besteht, und dementsprechend wasserlöslich ist. Alle diese Formelemente sind nicht für Werbezwecke geeignet. Formelemente, die für Werbezwecke geeignet sind, sind beispielsweise aus dem Gebrauchsmuster DE-U-298 15 809 hinlänglich bekannt. Sie werden insbesondere bei Geschenk-, Gruß- oder Werbeartikeln verwendet und können mit dem eingeschlossenen Pflanzensamen eingepflanzt werden und damit einen bleibenden Erinnerungswert hervorrufen. Ein derartiges Produkt weist jedoch den Nachteil auf, daß seine Wasserlöslichkeit immer noch schlecht ist und es sich dadurch zu ungleichmäßig und zu langsam auflöst.

Der Erfindung liegt daher die Aufgabe zugrunde ein Werbe-Formelement zu verschaffen, daß die obengenannten Nachteile nicht aufweist, einerseits eine hohe Werbewirksamkeit besitzt und andererseits eine gute Wasserlöslichkeit aufweist.

Diese Aufgabe wird durch die Merkmale des Anspruchs 1 gelöst.

Das Werbe-Formelement weist ein Trägermaterial aus einem wasserlöslichen teilhydrolysierten Polymer auf, wobei zumindest ein werbewirksamer Fremdkörper in dem Trägermaterial eingeschlossen ist und wobei das Trägermaterial als definierter ausgestanzter oder ausgeschnittener Raumkörper vorliegt, wobei das Trägermaterial aus zwei Folienelementen besteht die mittels Flüssigkeit- oder Dampfbehandlung erzielter Klebewirkung unter Einschließen des zumindest eines Fremdkörpers miteinander verbunden sind, wobei das Verbund eine Dicke von bis zu 1 cm besitzt und der Hydrolysegrad sich in Abhängigkeit von der Dicke zwischen 75 - 97 mol % bewegt, wobei das Trägermaterial derart ausgeführt ist, daß der Fremdkörper erkennbar ist. Hierdurch besitzt das Werbe-Formelement eine sehr gute Werbewirksamkeit bei einer ausgezeichneten Wasserlöslichkeit.

Dadurch, daß der Fremdkörperanteil 82 Vol-% nicht übersteigt, ist eine umfassende Umhüllung der Fremdkörper gewährleistet.

Um eine haptische und optische Verbesserung des Werbe-Formelementes zu erzielen, können dem Basismaterial Zusatzstoffe wie z.B. Wasser, Glyzerin mit 1-5 % zur Einstellung des Weichheitsgrades, Fließverbesser, Verdickungsmittel, Verarbeitungsstabilisatoren mit 0,1-3,6 % zur Verbesserung der Verarbeitbarkeit oder Pigmente, Füll- und Farbstoffe beigefügt werden. Für ein besseres Handling kann das Werbe-Formelement eine oberflächige Imprägnierung aufweisen, um einer vorzeitigen Auflösung bei Kontakt mit Wasser entgegenzuwirken.

Als besonders vorteilhaft für die Verwendung als Werbeartikel hat es sich erwiesen, daß der Fremdkörper zumindest ein Pflanzensamen ist, der einpflanzbar ist und dementsprechend einen bleibenden Erinnerungswert schafft. Dabei sollte der Pflanzensamen ein Tausendkorngewicht von max. 220 g aufweisen. Um den Pflanzensamen bei der Formelementherstellung zu schützen, kann er mit einer Schutzhülle, beispielsweise Methylcellulose ummantelt sein.

Ein Verfahren zur Herstellung eines Werbe-Formelementes zeichnet sich dadurch aus, daß
- in einem ersten Schritt das erste Folienelement zur weiteren Behandlung justiert wird,
- in einem zweiten Schritt eine Oberfläche dieses Folienelementes beispielsweise durch eine Flüssigkeit oder Dampf derart behandelt wird, daß eine Klebewirkung erzielt wird,
- in einem dritten Schritt die Fremdkörper auf der Oberfläche aufgebracht werden,
- in einem vierten Schritt das zweite Folienelement auf das erste Folienelement angeordnet wird, derart, daß das Trägermaterial fertiggestellt wird, und
- in einem fünften Schritt das Werbe-Formelement in einem gewünschten Endformat fertiggestellt wird.

Auf diese Weise wird gewährleistet, daß die Fremdkörper ganz durch das Trägermaterial umschlossen sind, wobei jedoch die von den Fremdkörpern abgewandten Oberflächen der Folienelemente, die schließlich die Außenseiten des Trägerelementes darstellen, im wesentlichen ihre Oberflächenstruktur beibehalten, wodurch eine weitere möglich Nachbehandlung, wie zum Beispiel ein Bedrucken, wesentlich vereinfacht wird. Es ist aber auch denkbar, daß die Folienelemente schon in bedruckter Form vorliegen und dann gemäß diesem Verfahren ihr Druckbild behalten.

Im folgenden wird unter Bezugnahme auf die Zeichnung ein Ausführungsbeispiel der Erfindung näher erläutert.

Es zeigt:
Figur 1 den schematischen Aufbau des Werbe-Formelementes vor dem Verarbeiten,
Figur 2 das erfindungsgemäße Werbe-Formelement in einer Endform, und
Figur 3 das Zusammenführen der einzelnen Folienelemente.

In Figur 1 ist das wasserlösliche Trägermaterial mit eingeschlossenen Fremdkörpern dargestellt. Nachfolgend müssen in einem Verarbeitungsschritt lediglich Werbe-Formelemente in einer gewünschten Endform geschnitten oder gestanzt werden.

Mit 1 ist das Trägermaterial bezeichnet, daß den Einschluß der Fremdkörper gewährleistet.

Mit 2 sind die eingeschlossenen Fremdkörper dargestellt

Figur 2 zeigt das erfindungsgemäße Werbe-Formelement in einer möglichen Endform nach dem Verarbeiten. Es sollte deutlich sein, daß auch andere Formen beliebiger Größe bei einer maximalen Dicke von 1 cm Anwendung finden können.

Mit 1 und 2 sind wie in Figur 1 das Trägermaterial bzw. die eingeschlossenen Fremdkörper dargestellt, wobei mit 6 das Werbe-Formelement in Sternform dargestellt ist, die durch Schneiden oder Stanzen hergestellt wird.

Gemäß dem Verfahren, das teilweise in Figur 3 dargestellt ist, wird das Werbe-Formelement folgendermaßen hergestellt: Zuerst wird das erste Folienelement (3) zur weiteren Behandlung justiert und dann eine Oberfläche (4) dieses Folienelementes (3) durch eine Flüssigkeit oder Dampf derart behandelt, daß eine Klebewirkung erzielt wird. Nachfolgend werden die Fremdkörper (2) auf die Oberfläche (4) aufgebracht, und dann das zweite Folienelement (5) auf das erste Folienelement (3) angeordnet. Auf diese besonders einfache Art und Weise wird das Trägermaterial (1) und in einem weiteren Schritt das Werbe-Formelement (6) in einem gewünschten Endformat fertiggestellt.

Es sollte deutlich sein, daß sich die vorliegende Erfindung auf die verschiedensten Produkte, wie zum Beispiel auch Verpackungen, Raumkörper etc. anwenden läßt.

## Patentansprüche

1. Werbe-Formelement, das ein Trägermaterial aus einem wasserlöslichen teilhydrolysierten Polymer aufweist, wobei zumindest ein werbewirksamer Fremdkörper in dem Trägermaterial eingeschlossen ist und wobei das Trägermaterial als definierter ausgestanzter oder ausgeschnittener Raumkörper vorliegt, wobei das Trägermaterial (1) aus zwei Folienelementen (35) besteht die mittels Flüssigkeit- oder Dampfbehandlung erzielter Klebewirkung unter Einschließen des zumindest eines Fremdkörpers miteinander verbunden sind, wobei das Verbund eine Dicke von bis zu 1 cm besitzt und der Hydrolysegrad sich in Abhängigkeit von der Dicke zwischen 75 - 97 mol % bewegt, wobei das Trägermaterial (1) derart ausgeführt ist, daß der Fremdkörper (2) erkennbar ist.

2. Werbe-Formelement nach Anspruch 1, **dadurch gekennzeichnet, daß** der Fremdkörperanteil 82 Vol-% nicht übersteigt.

3. Werbe-Formelement nach Anspruch 1 oder 2, **dadurch gekennzeichnet, daß** dem Trägermaterial (1) Zusatzstoffe wie z.B. Wasser, Glyzerin mit 1-5 % zur Einstellung des Weichheitsgrades, Fließverbesser, Verdickungsmittel, Verarbeitungsstabilisatoren mit 0,1-3,6 % zur Verbesserung der Verarbeitbarkeit oder Pigmente, Füll- und Farbstoffe beigefügt sind.

4. Werbe-Formelemertt nach einem der vorhergehenden Ansprüche, **dadurch gekennzeichnet, daß** das Werbe-Formelement eine oberflächige Imprägnierung aufweist, um einer vorzeitigen Auflösung bei Kontakt mit Wasser entgegenzuwirken.

5. Werbe-Formelement nach einem der vorhergehenden Ansprüche, **dadurch gekennzeichnet, daß** der Fremdkörper (2) zumindest ein Pflanzensamen ist.

6. Werbe-Formelement nach Anspruch 5, **dadurch gekennzeichnet, daß** der Pflanzensamen (2) ein Tausendkorngewicht von max. 220 g aufweist.

7. Werbe-Formelement nach Anspruch 5 oder 6, **dadurch gekennzeichnet, daß** der Pflanzensamen (2) zum Schutz vor chemischen oder physikalischen Einwirkungen mit einer Schutzhülle, beispielsweise Methylcellulose ummantelt sind.

## Claims

1. Moulded promotional element that has a carrier material of a water-soluble, partially hydrolysed polymer, in which at least one promotionally effective foreign body is incorporated in the carrier material and in which the carrier material is present as a defined, stamped-out or cut-out three-dimensional body, wherein the carrier material (1) consists of two sheet elements (3, 5)'that are joined to one another by means of the bonding effect achieved by liquid treatment or vapour treatment, with the inclusion of the at least one foreign body, wherein the resulting composite has a thickness of up to 1 cm and the degree of hydrolysis varies, depending on the thickness, between 75 and 97 mole %, and wherein the carrier material (1) is designed so that the foreign body (2) is recognisable.

2. Moulded promotional element according to claim 1, **characterised in that** the foreign body proportion does not exceed 82 vol.%.

3. Moulded promotional element according to claim 1 or 2, **characterised in that** additives may be added to the carrier material (1), such as for example water or glycerol, in an amount of 1-5%, in order to adjust the degree of plasticity, flow improvers, thickening agents or processing stabilisers, in an amount of 0.1-3.6% in order to improve the processability, or pigments, fillers and dyes.

4. Moulded promotional element according to one of the preceding claims, **characterised in that** the moulded promotional element has a surface impregnation in order to counteract a premature dissolution on contact with water.

5. Moulded promotional element according to one of the preceding claims, **characterised in that** the foreign body (2) is at least one plant seed.

6. Moulded promotional element according to claim 5, **characterised in that** the plant seed (2) has a 1000-grain weight of at most 220 g.

7. Moulded promotional element according to claim 5 or 6, **characterised in that** the plant seed (2) is coated with a protective coating, for example methyl cellulose, to protect it against chemical or physical actions.

## Revendications

1. Élément publicitaire façonné, qui présente un matériau formant support en un polymère partiellement hydrolysé, soluble dans l'eau, dans lequel au moins un corps étranger à vocation publicitaire est inclus dans le matériau formant support et dans lequel le matériau formant support se présente sous la forme d'un corps volumique défini, estampé ou découpé, dans lequel le matériau formant support (1) est constitué de deux éléments en feuilles (3, 5) qui sont assemblés l'un à l'autre via un effet de collage obtenu au moyen d'un traitement par liquide ou à la vapeur, en incluant le au moins un corps étranger, le composite possède une épaisseur de jusqu'à 1 cm et le degré d'hydrolysation oscille de 75 à 97 % en moles en fonction de l'épaisseur, dans lequel le matériau formant support (1) est réalisé de telle façon que le corps étranger (2) est reconnaissable.

2. Élément publicitaire façonné selon la revendication 1, **caractérisé en ce que** la proportion de corps étrangers n'excède pas 82 % en volume

3. Élément publicitaire façonné selon la revendication 1 ou 2, **caractérisé en ce que** des additifs peuvent être ajoutés au matériau formant support (1) comme par exemple de l'eau, de la glycérine à raison de 1 à 5 % pour régler le degré de souplesse, un agent d'écoulement, un épaississant, des stabilisateurs de traitement à raison de 0,1 à 3,6 % pour améliorer l'aptitude à la transformation ou des pigments, des charges et des colorants.

4. Élément publicitaire façonné selon l'une des revendications précédentes, **caractérisé en ce que** l'élément publicitaire façonné présente une imprégnation superficielle, afin de contre-carrer une dissolution prématurée au contact de l'eau.

5. Élément publicitaire façonné selon l'une des revendications précédentes, **caractérisé en ce que** le corps étranger (2) est au moins une graine de plante.

6. Élément publicitaire façonné selon l'une des revendications précédentes, **caractérisé en ce que** la graine de plante (2) a un poids de max. 220 g pour mille graines.

7. Élément publicitaire façonné selon la revendication 5 ou 6, **caractérisé en ce que** la graine de plante (2) pour être protégée des actions chimiques ou physiques est enveloppée d'une enveloppe de protection, par exemple de méthylcellulose.
